# DEMANDE DE BREVET EUROPEEN

(11) **EP 0 487 375 A1**
(43) Date de publication de la demande: **27.05.1992**
(21) Numéro de dépôt: 91402983.0
(22) Date de dépôt: 07.11.1991
(51) Int. Cl.: A45C 3/00, A45C 7/00

(54) **Article à au moins deux compartiments destinés à contenir des objets variés**

(30) Priorité: 19.11.1990 FR 9014367
(71) Demandeur: FRANCOIS MAROT S.A. Société anonyme, F-75008 Paris (FR)
(72) Inventeur: Robinet, Jean-Louis, F-92200 Neuilly-Sur-Seine (FR)
(74) Mandataire: Caunet, Jean

(57) **Abrégé**

Le sac comporte au moins une petite poche intérieure (20) logée dans une enveloppe extérieure (1) et fixée à celle-ci, la petite poche et l'enveloppe extérieure délimitant deux ouvertures d'accès (16, 26) fermées indépendamment l'une de l'autre par des fermetures rapides (13, 22) (à glissière, autoagrippante ou autre), susceptibles de réunir des lèvres bordant lesdites ouvertures.

Suivant l'invention, la poche intérieure (20) fait corps avec un flanc (4) et un dessus (5) de l'enveloppe extérieure (1) pour délimiter une première ouverture d'accès (26) dont les lèvres sont susceptibles d'êtres réunies par une première fermeture rapide (22), ce dessus (5 ou 6) et l'autre flanc (3) de l'enveloppe (1) délimitant une deuxième ouverture (16) d'accès à celle-ci, ouverture dont les lèvres sont susceptibles d'être réunies par une deuxième fermeture rapide (13).

## Description

La présente invention concerne un article à au moins deux compartiments destinés à contenir des objets variés, tel qu'un sac de voyage, un sac à bandoulière, un sac de sport, un sac à main, une pochette, une trousse de toilette, un porte-documents, etc...

Pour faciliter l'exposé, cet article à usages multiples est dénommé sac.

Un sac de ce type est connu et comporte une enveloppe extérieure dans laquelle une poche intérieure est fixée. La poche est destinée à recevoir des objets de toilette ou autres et est munie d'une fermeture à glissière. L'enveloppe extérieure est destinée à contenir des vêtements, des chaussures ou autres et est munie d'une fermeture à glissière. Elle est munie soit de poignées, soit d'une bandoulière.

Pour accéder à la poche, il est nécessaire d'ouvrir au préalable l'enveloppe, ce qui rend apparent son contenu tant que durent le prélèvement et la remise en place des objets de toilette.

Par ailleurs, la capacité de la poche intérieure est limitée et le maintien en forme et d'aplomb de celle-ci est doûteux, dès lors que ladite poche chargée est déséquilibrée et suspendue par un côté seulement.

En outre, la capacité de l'enveloppe extérieure ne peut être, malgré l'existence de soufflets, accrue de façon importante.

Enfin, les déformations appliquées de l'extérieur sur le sac sont transmises directement à travers la paroi au contenu, ce qui peut froisser, détériorer ou casser certains objets.

La présente invention a pour but de remédier à ces inconvénients en perfectionnant le sac connu précité.

Conformément à l'invention, la poche intérieure fait corps (par couture, collage ou autre) avec un flanc et un dessus de l'enveloppe extérieure pour délimiter une première ouverture d'accès dont les lèvres sont susceptibles d'être réunies par une première fermeture rapide, ce dessus et l'autre flanc de l'enveloppe délimitant une deuxième ouverture d'accès à celle-ci, ouverture dont les lèvres sont susceptibles d'être réunies par une deuxième fermeture rapide. Par ailleurs, le dessus de l'enveloppe extérieure est une bande plissée dont chaque bout fait corps avec le bord d'une échancrure de forme complémentaire délimitée par la paroi extrême correspondante de cette enveloppe.

Ainsi, l'accès de chaque compartiment ne nécessite pas l'ouverture de l'autre compartiment. De plus, la poche intérieure chargée est parfaitement suspendue et équilibrée, ce qui permet d'éviter le dérangement de son contenu.

Une bride réglable réunit deux branches de chaque paroi extrême de l'enveloppe extérieure séparées par l'échancrure correspondante, pour aplatir plus ou moins la bande plissée et ainsi déterminer le volume utilisable du sac.

Le sac peut être muni d'une bandoulière dont chaque extrémité est divisée en deux bandes s'étendant en V et fixées sur les deux branches de la paroi extrême correspondante.

Par ailleurs, une deuxième poche intérieure ouverte peut être logée dans l'enveloppe extérieure en étant susceptible d'occuper au moins une partie de l'espace laissé libre par la première poche, cette deuxième poche faisant corps avec l'enveloppe à proximité de la deuxième fermeture pour que celle-ci l'obture.

L'enveloppe extérieure peut être plus profonde que la première poche, la deuxième poche précitée s'étendant sur le côté et en-dessous de la première.

Suivant une variante de réalisation, la deuxième poche peut s'étendre également sous une troisième poche semblable à la première et contiguë au deuxième flanc de l'enveloppe.

Ainsi, la capacité du compartiment de rangement des vêtements, chaussures ou autres peut être accrue en correspondance avec le volume du contenu. En outre, la présence de la deuxième poche permet de mieux protéger ledit contenu.

Divers autres caractéristiques et avantages de l'invention ressortent d'ailleurs de la description détaillée qui suit.

Des formes de réalisation de l'objet de l'invention sont représentées, à titre d'exemples non limitatifs, pour le dessin annexé.

Sur ce dessin :
- les figures 1 et 1a sont des perspectives illustrant un sac de voyage conforme à l'invention, avec poignées et respectivement bandoulière,
- la figure 2 est une coupe transversale schématique prise suivant la ligne II-II de la figure 1, se rapportant à une première forme de réalisation simplifiée du sac,
- les figures 3 et 4 sont des vues analogues à la figure 2, montrant une deuxième forme de réalisation du sac, grâce à laquelle la capacité de celui-ci peut être adaptée aux besoins, le sac selon la figure 3 ayant une capacité minimale et selon la figure 4, une capacité maximale,
- les figures 5 et 6 sont des vues analogues aux figures 3 et 4, représentant une troisième forme de réalisation améliorée du sac,
- la figure 7 est une vue analogue à la figure 6, concernant une quatrième forme de réalisation.

Ainsi que cela ressort des figures 1 et 2, le sac comporte une enveloppe extérieure 1, en cuir par exemple, présentant un fond 2, deux flancs 3, 4, un dessus 5 (figure 1) ou 6 (figure 2) et des parois extrêmes 7.

Dans le mode de portage selon la figure 1, les flancs et le fond sont munis de bandes de renfort 8 en haut desquelles sont fixées, par l'intermédiaire d'anneaux rectangulaires, des anses 9.

Dans le mode de portage selon la figure 1a, une bandoulière réglable 10 est prévue. Chacune de ses extrémités est divisée en deux bandes 10a, 10b s'étendant en V et fixées en bout sur des branches 7a, 7b décrites ci-après de la paroi extrême correspondante 10 de l'enveloppe 1. Lorsque la capacité de l'enveloppe croit et que lesdites branches 7a, 7b de celle-ci s'écartent l'une de l'autre, les bandes 10a, 10b en font autant.

Suivant la première forme de réalisation illustrée par la figure 2, le dessus 6 est une bande étroite.

Un premier bord longitudinal 11 de cette bande 6 est fixé, par tout moyen approprié tel que couture, collage, agrafage..., sur l'un des éléments conjugués 12 d'une fermeture rapide 13, l'autre élément 14 de celle-ci étant fixé sur le bord 15 du flanc 3. Lorsque la fermeture 13 est déverrouillée, elle libère une ouverture 16 d'accès à un grand compartiment 17 du sac.

Le deuxième bord longitudinal 18 du dessus 6 et un premier bord 19 d'une poche intérieure 20 sont fixés sur l'un des éléments conjugués 21 d'une fermeture rapide 22 dont l'autre élément 23 est fixé sur le bord 24 du flanc 4 et sur le deuxième bord 25 de la poche intérieure 11. Lorsque la fermeture 22 est déverrouillée, elle libère une ouverture 26 d'accès à un petit compartiment 27 de la poche 20.

Les fermetures 13 et 22 peuvent être de n'importe quel type : à glissière, autoagrippante, à boutons pression ou autre.

En ouvrant la fermeture 13, on peut accéder au grand compartiment 17 délimité par l'enveloppe 1 sur le côté et dessous la poche 20 et sans qu'il soit nécessaire d'ouvrir celle-ci.

En ouvrant la fermeture 22, on peut accéder au petit compartiment 27 délimité par la poche 20 et sans qu'il soit nécessaire d'ouvrir le grand compartiment 17.

Suivant la deuxième forme de réalisation illustrée par les figures 1, 3 et 4, le dessus 5 est une bande plus large qui, au repos, est plissée en V. Elle pourrait être plissée en W ou autre.

Les bords 11 et 15 de cette bande 5 et du flanc 3 respectivement sont reliés entre eux par la fermeture rapide 13 précitée qui, lorsqu'elle est ouverte, permet de dégager l'ouverture 16 du grand compartiment 17.

Les bords 18 et 19 de cette bande 5 et de la poche 20 sont reliés aux bords 24 et 25 du flanc 4 et de la poche 20 par la fermeture rapide 22 précitée qui, lorsqu'elle est ouverte, permet de dégager l'ouverture 26 du petit compartiment 27.

Chaque bout 18 (figure 1) de la bande plissée 5 fait corps par tout moyen approprié (piqûre, collage ou autre) avec le bord d'une échancrure 29 découpée dans la paroi extrême correspondante 7 du sac, conformée en V comme la bande plissée 6 au repos et séparant des branches 7a, 7b de cette paroi.

Dans cette position illustrée par les figures 1 et 3, les parois 7 présentent des plis en godets 30 de façon qu'elles puissent se déformer lorsque pour augmenter la capacité de remplissage du compartiment 17, ladite bande 5 est tendue (figure 4), ce qui a pour effet d'éloigner les fermetures rapides 13 et 22 l'une de l'autre.

Pour régler cette capacité en fonction des besoins, des brides réglables 31 (à boucle, à bandes autoagrippantes ...) relient les flancs 3 et 4 en passant sur les parois extrêmes 7. Ces brides déterminent l'ouverture angulaire du pli de la bande 5, donc l'écartement des fermetures rapides 13 et 22.

Suivant la troisième forme de réalisation illustrée par les figures 5 et 6, une deuxième poche 32 est logée dans l'enveloppe 1 et s'étend le long de la première poche 20, ainsi que dessous. Cette deuxième poche est destinée à isoler de l'enveloppe extérieure 1 le contenu du grand compartiment 17 qu'elle délimite.

Un premier bord 33 de cette poche 32 est fixé avec le bord 11 de la bande 6 et l'élément 12 de la fermeture 13, tandis que le deuxième bord 34 de ladite poche 32 est fixé avec le bord 15 de l'enveloppe 1 et l'élément 14 de ladite fermeture. Cette fermeture 13 est donc susceptible de libérer l'ouverture 16 qui livre accès au compartiment 17 de la poche 32.

Suivant une quatrième forme de réalisation illustrée par la figure 7, le sac contient une troisième poche 35 semblable à la première 20, mais disposée contre le flanc opposé 3 de l'enveloppe 1. Dans ce cas, la bande plissée 5 coopère avec une bande étroite 36.

La fermeture 13 relie les bords 11 de la bande plissée 5 et 33 de la grande poche 32, à un premier bord 37 de la bande étroite 36 et au bord 34 de ladite poche. Cette fermeture 13 est susceptible, comme précédemment, de libérer l'ouverture 16 qui livre accès au compartiment 17 de la poche 32.

Une troisième fermeture 38 relie les bords 15 de l'enveloppe 1 et 39 de la poche 35 aux bords 40 de la bande étroite 36 et 41 de ladite poche 35. Cette fermeture 38 est donc susceptible de libérer une ouverture 42 qui livre accès au petit compartiment 43 de la poche 35.

Dans cette quatrième forme de réalisation, la grande poche 32 s'étend entre les petites poches 20 et 35, ainsi qu'en dessous.

Quelle que soit la forme de réalisation, il est bien évident que les moyens de fixation de l'une quelconque des poches sur l'enveloppe extérieure peuvent être indépendants de ceux qui assurent le montage de la fermeture rapide.

## Revendications

**1.-** Article à au moins deux compartiments (17, 27 ; 43) accessibles indépendamment l'un de l'autre destinés à contenir des objets variés, cet article comportant au moins une petite poche intérieure (20) logée dans une enveloppe extérieure (1) et fixée à celle-ci, la petite poche et l'enveloppe extérieure délimitant deux ouvertures d'accès (16, 26) fermées indépendamment l'une de l'autre par des fermetures rapides (13, 22),(à glissière, autoagrippante ou autre), susceptibles de réunir des lèvres bordant lesdites ouvertures,
caractérisé :
- en ce que la poche intérieure (20) fait corps (par couture, collage ou autre) avec un flanc (4) et un dessus (5 ou 6) de l'enveloppe extérieure (1) pour délimiter une première ouverture d'accès (26) dont les lèvres sont susceptibles d'être réunies par une première fermeture rapide (22), ce dessus (5, 6) et l'autre flanc (3) de l'enveloppe (1) délimitant une deuxième ouverture (16) d'accès à celle-ci, ouverture dont les lèvres sont susceptibles d'être réunies par une deuxième fermeture rapide (13).
- et en ce que le dessus (5) de l'enveloppe extérieure (1) est une bande plissée dont chaque bout fait corps avec le bord d'une échancrure (29) de forme complémentaire délimitée par la paroi extrême correspondante (7) de cette enveloppe.

**2.-** Article selon la revendication 1, caractérisé en ce qu'une deuxième poche intérieure ouverte (32) est logée dans l'enveloppe extérieure (1), en étant susceptible d'occuper au moins une partie de l'espace laissé libre par la première poche (20), cette deuxième poche faisant corps avec ladite enveloppe (1) à proximité de la deuxième fermeture (13) pour que celle-ci l'obture.

**3.-** Article selon la revendication 2, caractérisé en ce que l'enveloppe extérieure (1) est plus profonde que la première poche (20), la deuxième poche (32) précitée s'étendant sur le côté et en-dessous de la première.

**4.-** Article selon la revendication 3, caractérisé en ce que la deuxième poche (32) s'étend également sous une troisième poche (35) semblable à la première (20) et contiguë au deuxième flanc (3) de l'enveloppe.

**5.-** Article selon l'une quelconque des revendications 1 à 4, caractérisé en ce qu'une bride réglable (31) réunit deux branches (7a, 7b) de chaque paroi extrême (7) de l'enveloppe extérieure (1) séparées par l'échancrure correspondante (29), pour aplatir plus ou moins la bande plissée et ainsi déterminer le volume utilisable du sac.

**6.-** Article selon la revendication 5, caractérisé en ce qu'il est muni d'une bandoulière (10) dont chaque extrémité est divisée en deux bandes (10a, 10b) s'étendant en V et fixées sur les deux branches (7a, 7b) de la paroi extrême (7) correspondante.
